# FASCICULE DE BREVET EUROPEEN

(11) **EP 0 016 681 B1**
(45) Date de publication et mention de la délivrance du brevet: **09.05.1984**
(21) Numéro de dépôt: 80400306.9
(22) Date de dépôt: 06.03.1980
(51) Int. Cl.: B05C 11/04, B05C 11/00

(54) **Procédé et dispositif pour l'enduction en continu d'un élément en feuille, notamment une bande de papier ou de carton**
Verfahren und Vorrichtung zum fortlaufenden Beschichten eines blattförmigen Materials, insbesondere eines Bandes aus Papier oder Karton
Method of and apparatus for continuously coating sheet material, particularly a paper or cardboard web

(30) Priorité: 14.03.1979 FR 7906506; 15.02.1980 FR 8003392
(43) Date de publication de la demande: 01.10.1980
(73) Titulaire: CENTRE TECHNIQUE DE L'INDUSTRIE DES PAPIERS, CARTONS ET CELLULOSES, F-38020 Grenoble Cedex (FR)
(72) Inventeur: Girard, Pierre, F-38330 Saint-Ismier (FR); Richard, Michel, F-38660 Le Touvet (FR)
(74) Mandataire: Laurent, Michel

## Description

La présente invention concerne en premier lieu un nouveau procédé d'enduction superficielle en continu, à l'aide d'une composition d'enduction, d'un élément en feuille tel qu'une feuille de papier, de carton, ou de matière synthétique. Elle concerne également un dispositif permettant la mise en oeuvre de ce procédé.

L'enduction superficielle d'un élément en feuille est une pratique courante afin d'améliorer les qualités de l'élément, notamment dans le cas de papier ou de carton. L'enduction est réalisée de manière connue par le dépôt d'une composition d'enduction sur l'élément en feuille entraîné en déplacement, puis par une action d'étalement et de lissage de la composition afin d'obtenir une épaisseur de couche aussi constante que possible. L'opération d'étalement et de lissage est particulièrement délicate et a fait l'objet d'études techniques poussées dans le but de rechercher l'élimination de toute malformation dans l'aspect de la couche produite.

Plus précisément, un procédé d'enduction continu d'un élément en feuille correspondant au préambule de la revendication 1 est déjà connu du brevet FR-A-2.359.650.

Le procédé d'enduction connu consiste à faire défiler en continu l'élément en feuille dans une direction déterminée, notamment de bas en haut, entre au moins deux organes situés de part et d'autre. L'un de ces organes, constitué par une lame d'étalement, est appliqué par une extrémité contre une face à enduire de l'élément en feuille. L'autre extrémité de la lame est écartée de l'élément en feuille et dirigée par rapport à la première extrémité dans une direction inverse à celle du défilement de l'élément en feuille. L'autre organe sert de pièce de maintien pour l'élément en feuille et de pièce de réaction pour le premier. Selon ce procédé connu, on dépose la composition d'enduction en contact avec la face à enduire en amont de la zone d'application de ladite lame d'étalement contre l'élément en feuille. De plus, on exerce une force de pression sur la lame d'étalement en direction de la face à enduire de manière à assurer l'étalement de la composition d'enduction sur la face à enduire.

La présente invention propose un nouveau perfectionnement de ces méthodes d'enduction. En effet, le Demandeur a décelé que les techniques d'enduction connues jusqu'à présent avaient un certain nombre de conséquences défavorables, d'une part, au niveau de l'élément en feuille et, d'autre part, au niveau de la couche de matière dont est enduit l'élément en feuille.

Les techniques actuelles procèdent au dépôt de la composition d'enduction à une distance relativement importante de la zone dans laquelle a lieu l'étalement et le lissage. Il en résulte que ladite composition est maintenue au contact de l'élément en feuille pendant un temps relativement important avant que n'intervienne l'étalement. Ainsi, on a constaté que le temps de contact de la composition avec l'élément en feuille variait de 0,01 seconde à 1 seconde suivant que l'on opère avec une coucheuse rapide ou lente. Par suite, dans le cas où l'on utilise une composition d'enduction comportant une phase liquide, il se produit une migration capillaire du liquide dans l'élément en feuille, l'importance de cette migration capillaire pendant ce temps de contact entre la composition et l'élément en feuille précédant le couchage, étant pratiquement identique à celle qui est entraînée par l'opération d'étalement proprement dite provoquée par l'application d'une pression sur la composition d'enduction. Cette migration d'une partie de la phase liquide de la composition d'enduction provoque
a) une possible modification (d'ailleurs variable en fonction de la texture de l'élément en feuille) de la structure mécanique et/ou chimique de l'élément en feuille avec les risques de détérioration de ce dernier (rupture, défaut de planéité, etc...);
b) une modification corrélative de la composition d'enduction dont la viscosité dans la région où se produit l'étalement va être supérieure à la viscosité initiale de la composition, ce qui peut se traduire par des défauts de régularité de la couche et des difficultés de contrôle de l'opération d'étalement et de lissage.

Les inconvénients relevés ci-dessus se produisent quelles que soient les techniques d'enduction utilisées (enduction par rouleau ou par applicateur à lames).

Le procédé selon la présente invention a pour objet d'éliminer les inconvénients rappelés ci-dessus en réduisant au maximum le temps de contact de la composition d'enduction avec l'élément en feuille précédant l'opération d'étalement et de lissage.

On notera immédiatement que le procédé selon l'invention peut être utilisé avec des compositions d'enduction de nature quelconque et, dans un grand nombre de domaines industriels.

Ainsi, il est particulièrement adapté au couchage du papier en milieu aqueux ou solvant pour:
- l'application de couches pigmentées, afin d'améliorer l'aspect et l'imprimabilité,
- l'encollage en vue de renforcer les propriétés mécaniques ou d'autres propriétés particulières d'un support (propriétés diélectriques, conductrices, anti-adhésives, etc...); les compositions utilisées peuvent comporter par exemple de l'amidon, des dérivés cellulosiques, de l'alcool polyvinylique, des dispersions plastiques (acétate de polyvinyle, latex styrène-butadiène ou copolymères acryliques), résines diélectriques, polymères conducteurs, silicones, vernis et laques diverses.

Le procédé peut également être utilisé pour le couchage du papier en milieu fondu, c'est-à-dire pour l'application de polymères thermo- fusibles, de paraffines, de cires, de hot-melt. Il permet aussi de procéder à des enductions à l'aide de produits pulvérulents fixés ultérieurement sur le support par passage dans un four, par exemple s'il s'agit d'une poudre thermo- fusible. On pourrait également procéder à l'enduction à l'aide de produits à l'état de mousse.

Par ailleurs, le procédé de l'invention permet d'appliquer la composition d'enduction soit sur l'une, soit sur les deux faces de l'élément en feuille.

Le procédé selon l'invention est mis en oeuvre de préférence à l'aide d'un dispositif d'enduction connu, notamment tel que décrit dans le brevet précité FR-A-2.359.650, dans lequel on fait circuler l'élément en feuille entre deux organes dont l'un au moins est constitué par une lame de lissage soumise à une force la sollicitant vers le deuxième organe qui peut être constitué soit par une pièce de réaction fixe, soit par un rouleau sur lequel s'enroule l'élément en feuille, soit encore par une deuxième lame disposée en opposition avec la première lame.

C'est, en effet, avec ce type de dispositif que le procédé selon l'invention fournit les résultats optimum.

Selon ce document, il est recommandé d'utiliser une lame souple d'enduction et de soumettre son extrémité à une poussée s'exerçant perpendiculairement de façon à appliquer la lame contre l'élément en feuille.

Selon un mode de mise en oeuvre recommandé par ce document, la lame souple est appliquée contre l'élément en feuille à l'aide d'un tube souple rempli d'un fluide sous pression, de façon à être courbée avec une concavité tournée vers l'extérieur et tangente à la feuille selon une surface importante.

Une première variante d'utilisation proposée consiste à faire défiler l'élément en feuille verticalement et de haut en bas. La lame souple est alors maintenue à sa partie supérieure et appliquée à sa partie inférieure contre l'élément en feuille. L'angle formé par l'élément en feuille et la lame forme alors un réservoir naturel à l'intérieur duquel une buse d'alimentation déverse la composition de couchage de façon à maintenir une quantité de composition en excès que la feuille traverse.

Une seconde variante d'utilisation proposée par ce document consiste à faire défiler l'élément en feuille dans une direction différente de la précédente et, plus particulièrement, de bas en haut. La position de la lame d'étalement est alors modifiée en conséquence. La composition de couchage est amenée et déposée sur l'élément en feuille à l'aide d'un système de buse le jouxtant. L'élément en feuille joue alors le rôle de convoyeur pour la composition qui est acheminée vers la zone de striction où elle est lissée.

Ainsi, selon les enseignements de ce document, la composition est
- soit déversée par gravité et brassée de façon désordonnée, au voisinage de l'élément en feuille,
- soit simplement déposée et transportée par l'élément en feuille avant couchage.

Dans les deux cas et de même que dans tous les dispositifs connus, le temps de contact entre l'élément en feuille et la composition précédemment au lissage est très long. De plus, la composition se trouve soit en état de stagnation, soit en état de mouvement tourbillonnaire au voisinage de l'élément en feuille. C'est la raison pour laquelle, selon ces procédés, la migration capillaire est très importante et la viscosité de la composition a tendance à croître considérablement avant le lissage.

Au contraire, selon la forme la plus générale de l'invention, on canalise la composition d'enduction en une veine fluide, dirigée vers le point extrême du coin d'introduction, par l'intermédiaire de parois latérales d'acheminement. La composition est issue de moyens de mise à disposition sous pression qui lui impriment une énergie mécanique totale telle que la veine qu'elle constitue soit acheminée par effet de pression vers ledit point en un mouvement de translation continuellement orienté suivant une trajectoire se rapprochant progressivement de celle de défilement de l'élément en feuille.

Plus précisément, le procédé selon l'invention consiste essentiellement à canaliser la composition d'enduction sous la forme d'une veine fluide dirigée continûment vers le coin extrême dudit cône d'introduction (évoqué plus haut), ceci par l'intermédaire de deux parois latérales d'acheminement situées à l'intérieur de ce cône d'introduction, et :ssue dudit moyen de mise à disposition sous pression de la composition.

Un autre moyen essentiel du procédé de l'invention consiste à imprimer à la composition d'enduction, par l'intermédiaire dudit moyen de mise à disposition sous pression, une énergie mécanique totale telle que la veine fluide qu'elle constitue soit acheminée par effet de pression vers le coin extrême en un mouvement continûment orienté suivant une trajectoire se rapprochant progressivement de celle du défilement de l'élément en feuille.

On notera que le fait d'injecter la composition au voisinage immédiat de la zone de couchage présente l'avantage supplémentaire d'entretenir, au sein de la composition, un état de cisaillement qui lui conserve sa fluidité jusqu'au passage sous la lame, assurant ainsi un lissage plus efficace et homogène et par suite une qualité de couchage sensiblement améliorée.

On remarquera, en outre, que cette disposition limite le temps de contact entre la composition et l'élément en feuille précédemment à son lissage. On diminue de ce fait la migration de la phase liquide de la composition vers l'élément en feuille et les déchirements consécutifs de cette dernière.

Un aspect important de l'invention réside en outre dans le fait que l'on entraîne en déplacement l'élément en feuille sur au moins une partie de sa trajectoire sensiblement verticalement de bas en haut et que l'on injecte la composition d'enduction également selon une direction orientée de bas en haut. Cette disposition particulière permet d'assurer une bonne régularité du dépôt de la composition d'enduction sur toute la largeur de l'élément en feuille en assurant une évacuation efficace de l'excès éventuel de ladite composition, sans risquer de voir se former une réserve comme ce serait le cas si l'on procédait à une injection de haut en bas avec un défilement de l'élément en feuille dans la même direction.

Selon un autre aspect de l'invention, la composition est appliquée, de façon connue en soi, par un injecteur, l'orifice de sortie de ce dernier étant placé, selon l'invention, au niveau ou au voisinage immédiat de la zone de contact (ou de lissage) entre l'élément en feuille et la lame de lissage.

Dans le cas où la composition d'enduction ne peut être appliquée exactement au niveau de la zone de lissage, on fait en sorte que la sortie de l'injecteur, disposée naturellement en amont de cette zone par rapport au sens de défilement de l'élément en feuille, soit située à une distance du bord extérieur de la lame, la plus courte possible en fonction des nécessités mécaniques imposées par le défilement de l'élément en feuille et la structure de l'injecteur et orientée vers le sommet de l'angle formé par la lame et la feuille.

Mais l'invention concerne également un dispositif d'enduction destiné à mettre en oeuvre le procédé ci-dessus.

L'art antérieur le plus proche du dispositif de l'invention est décrit dans le brevet précité FR-A-2.359.650, dont les caractéristiques principales connues correspondent au préambule de la revendication 5 de la présente demande.

Le dispositif décrit dans ce document comporte:
- un système de guidage et de défilement en continu de l'élément en feuille,
- un moyen pour déposer ladite composition d'enduction
- et deux organes entre lesquels circule l'élément en feuille.

L'un au moins des organes est constitué par une lame d'étalement. Celle-ci est appliquée par une extrémité contre une face à enduire de l'élément en feuille. L'autre extrémité de la lame est écartée et dirigée par rapport à la première dans une direction inverse par rapport à celle de défilement de l'élément en feuille. Enfin, la lame d'étalement est munie d'un éventuel organe de pression, associé à l'extrémité libre de la lame pour exercer sur celle-ci une poussée sensiblement perpendiculaire à l'élément en feuille, tandis que le reste de la lame présente une courbure à convexité tournée vers l'élément en feuille.

Par rapport à ce dispositif connu du brevet FR-A-2.359.650, le dispositif d'enduction selon l'invention est remarquable par le fait que son moyen de dépôt de la composition d'enduction possède un orifice de sortie formant injecteur. En outre, une caractéristique essentielle est que
- d'une part, l'orifice de sortie est situé entre les deux extrémités de la lame, au voisinage de l'extrémité de celle-ci en contact avec l'élément en feuille
- et, d'autre part, l'injecteur est dirigé vers le sommet de l'angle entre l'élément en feuille et la lame.

On précisera simplement que, de préférence, la lame sera constituée par une lame souple et mince élastiquement déformable et dont l'extrémité libre en contact avec l'élément en feuille sera associée à un organe de pression assurant la planéité de l'extrémité de la lame en contact avec l'élément en feuille et son parallélisme avec ledit élément en feuille.

L'organe de pression peut consister en un tube contenant un fluide sous pression. Selon un mode de réalisation avantageux de l'invention, l'organe de pression consiste en une contre-lame élastique, pouvant être moins souple que la lame de lissage, située à l'extérieur de la lame de lissage, par rapport à l'élément en feuille, et dont l'extrémité libre appuie sur la lame de lissage au point de contact entre ladite lame de lissage et l'élément en feuiile.

On décrira à présent, à titre d'exemples non limitatifs, plusieurs formes de réalisation de l'invention en référence aux dessins annexés dans lesquels:
- La figure 1 représente une première forme de réalisation d'un dispositif selon l'invention, constitué d'un rouleau coopérant avec une lame de lissage;
- La figure 2 est une vue en perspective schématique d'une installation d'un système d'enduction utilisant une structure selon les figures 3 à 7;
- La figure 3 est un exemple de réalisation d'un dispositif d'enduction à deux lames;
- Les figures 4 et 5 représentent schématiquement deux variantes de réalisation du dispositif d'enduction;
- La figure 6 représente une forme avantageuse de réalisation de l'invention;
- La figure 7 est un schéma explicatif;
- Les figures 8 et 9 montrent le montage du dispositif permettant une dissymétrie du couchage des faces de l'élément en feuille;
- La figure 10 représente une vue en coupe schématique, perpendiculaire à l'arête des lames d'un dispositif d'enduction double face selon l'invention;
- Les figures 11 et 12 sont des vues analogues à la figure 10 pour une variante; et
- La figure 13 est une vue schématique en perspective du dispositif de la figure 12.

Pour faciliter la description des formes de réalisation ci-après, on considérera que l'on souhaite coucher une feuille de papier et, par conséquent, on parlera d'une feuille de papier, d'une composition de couchage et, de manière générale, d'un système de couchage.

Il est évident cependant que ceci ne constitue pas une limitation de l'invention et que, dans le cas où l'on souhaiterait traiter autre chose qu'une feuille de papier, de carton ou de non-tissé, et notamment un film de matière plastique ou un tissu en bande, il suffira d'effectuer une adaptation des moyens de l'invention qui est à la portée du technicien.

La figure 1 représente en perspective et en coupe un dispositif de couchage d'une feuille 1 destiné à l'enduction d'une seule face de la feuille. Ladite feuille 1 est entraînée en déplacement dans le sens de la flèche par un dispositif d'entraînement classique que l'on n'a pas représenté. La feuille s'enroule partiellement sur un rouleau tournant 2. Le dispositif d'enduction ou de couchage est indiqué de façon générale en 3 et comprend une caisse 4 fixe et creuse, disposée sous le rouleau 2 en étant écartée de celui-ci d'une distance "e" et dont l'axe 4a s'étend sensiblement parallèlement à l'axe du rouleau et sur toute la longueur de celui-ci. La chambre interne 5 de la caisse, fermée à ses extrémités, est alimentée en composition d'enduction sous pression par un groupe de pompage représenté schématiquement en 6 et relié à un réservoir contenant la composition. Une fente 7 est pratiquée sur la longueur de la caisse au voisinage du rouleau 2. Sur un des bords de la fente est fixée l'extrémité immobile d'une lame souple 8, dont l'extrémité libre est sollicitée élastiquement en appui contre la feuille 1, en aval de son extrémité fixe dans le sens de défilement de la feuille, grâce à la flexion de ladite lame dont la convexité est tournée vers le rouleau 2. La disposition est telle que l'extrémité libre 9 de la lame tangente la courbure du rouleau. Pour assurer la planéité de la partie 9 de la lame en contact avec l'élément en feuille, un tube pneumatique 10 monté sur la caisse 4 par l'intermédiaire d'un support 10a (maintenant le tube sur toute sa longueur) exerce une pression sur toute la longueur de l'extrémité 9 de la lame. Le tube est raccordé à une source d'air sous pression par exemple, ce qui permet de régler la pression s'exerçant sur la lame.

Comme on peut le voir sur la figure 1, l'extrémité fixe de la lame est écartée de l'élément en feuille et la lame forme avec ce dernier un coin 11. Par ailleurs, les bords de la fente 7 ménagée dans la caisse sont inclinés, de l'intérieur vers l'extérieur, dans le sens de défilement de l'élément en feuille de telle sorte qu'ils réalisent un guidage, dans le sens de la flèche 12, de la composition sortant sous pression de la chambre 5 en direction du coin 11 formé entre la lame et l'élément en feuille. On peut constater que la flèche 12 est orientée sensiblement 'selon la bissectrice de l'angle formé entre la lame et l'élément en feuille. On notera que l'éventuel excès de composition d'enduction pourra s'évacuer du coin 1 1 en ruisselant selon la flèche 3 sur la partie de la caisse située en amont de la fente 7, la fraction de composition ainsi éliminée étant récupérée par exemple dans un bac 13 situé sous la caisse. La distance "e" entre le sommet de la caisse et la feuille sera suffisante pour permettre le passage de la partie en excès de la composition d'enduction tout en évitant un contact entre celle-ci et la feuille.

Naturellement, on comprendra que la forme de la caisse ainsi que le système d'alimentation de la composition pourraient être différents sans qu'on sorte du cadre de l'invention. De même, on pourrait prévoir une autre disposition de la caisse par rapport au rouleau, dès lors que la caisse se trouvera localisée dans la région de la demi-circonférence inférieure du rouleau. Enfin, au lieu d'une fente 7 continue, on pourrait prévoir dans la caisse une série de passages séparés les uns des autres.

Les formes de réalisation qu'on décrira à présent assurent l'enduction simultanée des deux faces de l'élément en feuille. La figure 2 représente la configuration générale d'une installation d'enduction selon l'invention.

On sait qu'un dispositif d'enduction peut être utilisé:
- soit pour l'induction d'un élément en feuille préalablement fabriqué et, dans ce cas, il peut former une installation indépendante; cependant dans ce cas, il y aura bobinage et stockage intermédiaire de la feuille;
- soit directement pour l'enduction d'un élément en feuille en un poste déterminé d'une machine de fabrication dudit élément en feuille.

C'est ce dernier cas qui, à titre d'exemple, a été retenu dans la description qui suit. Ainsi, la figure 2 représente l'extrémité d'une machine à fabriquer le papier qui est équipée d'un dispositif selon l'invention.

Entre deux groupes de cylindres sécheurs 22, 23 et 32, 33, de la sécherie d'une machine à papier classique, dont on n'a pas représenté la tête ni la fin de machine, la feuille 21 passe sur une série de rouleaux 25, 26, 27, 28 et 29 qui assurent à la fois sa tension et son déplacement selon un parcours déterminé.

Entre les rouleaux 27 et 28, ladite feuille de papier circule verticalement et c'est à ce niveau qu'elle passe dans un dispositif d'enduction selon l'invention, indiqué de façon générale en 130, et qu'on décrira plus en détail par la suite.

Dans le cas particulier représenté à la figure 2, les deux faces de la feuille sont enduites et, par conséquent, doivent éventuellement subir une opération de pré-séchage de la couche avant que la feuille n'entre en contact avec les cylindres 32 et 33, afin d'éviter que la couche encore fraîche n'adhère aux cylindres et soit de ce fait détériorée.

On a représenté en 340 un premier élément de pré-séchage pour la face de la feuille destinée à entrer en contact avec le rouleau 28 et en 350 un second élément de pré-séchage pour l'autre face de la feuille.

Naturellement, on comprendra que, comme dans le cas de la figure 1, le dispositif selon l'invention pourrait ne procéder à l'enduction que d'une seule des faces de la feuille et, dans ce cas, on pourrait ne prévoir qu'un seul système de séchage.

L'élément en feuille 21 circule, dans le cas de la figure 2, verticalement de bas en haut.

Le dispositif d'enduction 130 pourra être constitué par l'une des variantes de réalisation qu'on décrira à présent.

A la figure 3, on a réalisé le dispositif d'enduction à l'aide de deux ensembles de caisse 30 et 30a similaires à la caisse de la figure 1 et disposés de part et d'autre d'une feuille de papier 21 se déplaçant à peu près verticalement de bas en haut. Dans l'exemple représenté, les deux ensembles de caisse 30 et 30a sont indentiques et symétriques par rapport au plan de la feuille 21. On se contentera donc d'en décrire en seul. Comme dans le cas de la figure 1, la caisse 34 comporte une chambre interne 35 dans laquelle circule la composition de couchage alimentée sous pression. Une fente 37 inclinée (servant d'injecteur) est pratiquée dans la caisse et contre la paroi de la fente la plus éloignée de la feuille 21 est fixée une extrémité d'une lame souple 38 élastiquement déformable. Un support 40a fixé sur la caisse 34 supporte sur toute sa longueur un tube 40 rempli par un fluide sous pression (la pression étant réglable).

En position de fonctionnement représentée à la figure 3, les deux lames 38 sont appliquées de part et d'autre de la feuille 21, leurs extrémités libres étant exactement en opposition et formant une zone de contact avec la feuille qui est parallèle à celle-ci afin de réaliser l'étalement et le lissage de la couche. Les lames sont maintenues sous tension l'une contre l'autre et elles présentent donc une courbure dont la convexité est dirigée vers la feuille 21, les lames s'écartant de la feuille à partir de leur extrémité libre en ménageant avec celle-ci un coin 41. L'axe de la fente, matérialisé par la flèche 42 (qui matérialise également le trajet de la veine de composition de couchage injectée dans le coin 41 est orienté sensiblement vers la zone de lissage fournie par les extrémités libres des lames. La veine de la composition atteint donc la feuille immédiatement en amont de ladite zone de lissage. L'éventuel excès de matière M projetée ruisselle le long des faces internes des caisses 34 sans être en contact avec la feuille en raison de l'écartement "g" entre ladite feuille et la face interne de la caisse. Cet excès M est récupéré dans un bac 13 et éventuellement renvoyé dans la chambre interne de la caisse, par l'intermédiaire du circuit d'alimentation, non représenté, de la caisse.

A la figure 4, on a représenté schématiquement une autre forme de réalisation dans laquelle on utilise deux lames 50 et 51 rigides et symétriques dont seule la lame 50 sera donc décrite. Cette lame rigide présente une courbure générale tournée vers la feuille 21 et est percée d'un canal médian 52 pour l'admission de la composition d'enduction jusqu'à la feuille. Le canal 52 communique d'une part avec une source de composition sous pression non représentée et débouche, d'autre part, en 53 sur l'extrémité libre de la lame, cette extrémité libre présentant une zone 54 plane et parallèle à la feuille 21 qui a pour rôle de réaliser l'étalement et le lissage de la couche. Les lames pourront être articulées à leurs extrémités inférieures montées sur un support fixe (non représenté) afin de permettre le réglage de l'épaisseur de la couche à déposer.

Pour leur application contre la feuille 21, on pourra prévoir tout système de mise sous tension des lames et par exemple des tubes pneumatiques tels que ceux qui sont représentés en traits interrompus en 55, ces tubes étant de même type que ceux des figures 1 et 3.

L'exemple représenté à la figure 4 est le cas idéal où l'injection de la composition d'enduction et le lissage se produisent simultanément et au même endroit.

Toutefois, cette solution peut être difficile à réaliser industriellement.

Dans la variante de réalisation de la figure 5, le dispositif d'enduction et de lissage est constitué de deux paires de lames 60 disposées symétriquement par rapport à la feuille verticale 21 et on en décrira donc une seule. Les deux lames 61 et 62 de chaque paire de lames sont souples et élastiquement déformables. Elles sont par ailleurs fixées par leur extrémité inférieure dans un support de lames 63 par des vis 64 permettant leur amovibilité. Comme on le voit à la figure 5, les supports 63 sont écartés de part et d'autre de la feuille 21. Par ailleurs, dans le support, les deux lames sont écartées l'une de l'autre par un caisson creux 65 qui sert à l'admission sous pression de la composition d'enduction dans le sens de la flèche; le caisson est relié à une source de composition (non représentée). En raison de ce montage, les deux lames 61 et 62 sont superposées et sensiblement parallèles. En position de fonctionnement représenté à la figure 5, les deux lames 61 sont appliquées l'une contre l'autre, sous tension, de chaque côté de la feuille 21 et il en est de même des deux lames 62. La tension des lames résulte de la position des supports 63. Entre les lames 61 et 62 se trouve ménagé un passage injecteur 66 permettant d'injecter la composition d'enduction entre les extrémités libres 67 et 68 des lames sur la feuille 21. On notera qu'au moins les extrémités libres 67 des lames aval 61 (dans le sens du défilement de la feuille 21 ) sont appliquées sur la feuille de façon à être planes et parallèles à la feuille. La planéité de ces extrémités est éventuellement maintenue par un tube pneumatique 69 (représenté en trait interrompu) identique aux tubes des figures 1 à 4.

La forme de réalisation de la figure 6 est celle qui semble convenir particulièrement pour une utilisation industrielle. Une structure fixe (non représentée) est équipée de deux barres 70 sensiblement horizontales, écartées et entre lesquelles défile verticalement un élément en feuille 21 destiné à recevoir une composition d'enduction. Le dispositif d'enduction est constitué, comme précédemment de deux ensembles symétriques par rapport à la feuille et dont un seul sera donc décrit.

Sur la barre 70 est montée une structure-support 71 susceptible de basculer et d'être immobilisée autour de la barre sous l'action d'un mécanisme de réglage de position (non représenté). La structure-support 71 présente une glissière 72 dans laquelle est engagé un porte-lame 73 qui peut être bloqué dans la glissière par tout moyen approprié. L'extrémité inférieure 74 d'une lame 75 est fixée de façon amovible dans le support par exemple par des vis 76 afin de permettre un éventuel remplacement de la lame.

La lame 75 est souple et élastiquement déformable et lorsque les deux structures 71 sont dans la position représentée à la figure 6, les extrémités libres 77 des lames sont appliquées sur la feuille 21. Les lames sont maintenues dans cette position sous tension et elles présentent donc une courbure à convexité tournée vers la feuille 21.

On notera que les porte-lames 73 sont écartés de la feuille 21 d'une distance qui peut être réglée grâce à la structure 71, ce qui permet de modifier la force appliquant la lame sur la feuille et par voie de conséquence, l'épaisseur de la couche.

De préférence, l'extrémité libre 77 de chaque lame est associée à un tube pneumatique 78 contenant un fluide sous pression (dont la pression peut être réglée) et exerçant sur l'extrémité de la lame une pression dont la direction est sensiblement perpendiculaire à la feuille, cette pression assurant la planéité de l'extrémité de la lame et son parallélisme avec la feuille. Chaque tube pneumatique peut être porté sur toute sa lonqueur par exemple par un support dont les bras 79 (représentés en trait interrompu) sont fixés au porte-lame correspondant. Un injecteur 80 de composition de couchage constitué par un caisson creux allongé et ouvert en 81 pour constituer un bec d'injection est suspendu à la structure 71, entre la feuille 21 et chacune des lames 75.

La suspension du caisson est constituée par des tiges 88 dont une extrémité 82 est engagée de façon réglable dans la structure 71 tandis que l'autre extrémité 83 constitue un palier pour un axe 84 solidaire du caisson 80. Le caisson est relié à sa partie inférieure, par une tuyauterie 85, à une source de composition de couchage équipée d'un système d'alimentation sous pression du caisson (non représenté).

On notera que la position du caisson est réglable par rapport à la structure par pivotement autour des axes de suspension 84 et qu'une fois le caisson placé dans une position convenable, il peut être bloqué dans cette position par tout système de verrouillage (non représenté) approprié. Comme on le voit à la figure 6, le bec d'injection 81 du caisson est situé le plus près possible de la zone de lissage réservée entre les extrémités 77 des lames. En cours de fonctionnement, la composition est injectée directement dans le coin formé entre chacune des lames et la feuille 21 et le bec d'injection est noyé dans le produit. L'éventuel excès de produit est évacué de la zone d'injection par ruissellement sur la face 86 du caisson en regard de la feuille 21, cette face s'écartant progressivement de la feuille.

L'excès est recueilli ensuite dans un bac 87.

La position optimale des éléments constituant le dispositif sera précisée en référence au schéma de la figure 7.

En effet, comme on l'a vu précédemment, la distance entre le bec de l'injecteur et la zone de lissage doit être la plus faible possible.

Cette distance dépend:
- de l'épaisseur du bec de l'injecteur,
- de la courbure des lames qui est fonction de la géométrie adoptée pour chaque application.

Sur le schéma de la figure 7, on a indiqué:
- en "e" l'épaisseur du bec de l'injecteur,
- en "d" la distance optimale entre le bec de l'injecteur et l'arête du bord libre des lames,
- en "a" l'angle apparent en bout de lame.

Par ailleurs, on conviendra que la lettre grecque ε représente l'espace nécessaire au passage de la feuille sans frottement et au retour de la composition de couchage, ainsi que l'intervalle éventuel entre lame et injecteur.

Le calcul et l'expérimentation montrent que la position optimale de l'injecteur se situe à une distance "d" telle que: soit ε est compris en général entre 0 et 10 mm, espacement considéré comme normal pour le passage d'une feuille sur une machine à papier industrielle.

Dans la pratique, on choisira pour "d" une distance inférieure à la longueur de la lame utilisée.

On donnera ci-après quelques exemples con- crêts:
a/ avec un injecteur de 5 mm d'épaisseur au bec (ε=5 mm), placé à 2 mm du papier et à 1 mm de la lame (_{E}=3 mm) et une lame faisant un angle a de 12°8 (cotga=4,4), la distance optimale de l'injecteur sera:
   d=[5+(2+1)]x4,4=35,2 mm
b/ Si, dans la même configuration, on désire placer l'injecteur à 5 mm du papier, on aura:
   d=[5+(5+1)[×4,4=48,4 mm
c/ Si on dispose d'un injecteur de 10 mm d'épaisseur, situé à 10 mm du papier, on aura:
   d=[10+(10+1)]×4,4=92,4 mm

Par ailleurs, il faut noter que le dispositif selon l'invention permet de réaliser aussi bien des enductions symétriques comme aux figures 3 à 6 que dissymétriques comme aux figures 8 et 9.

La dissymétrie du dépôt des couches sur les deux faces de l'élément en feuille peut être recherchée:
- soit pour obtenir volontairement un papier couché de caractéristiques différentes sur les deux faces;
- soit, au contraire, pour corriger les caractéristiques existantes d'une des faces de façon à obtenir un papier identique sur les deux faces.

Les expériences pratiques réalisées à ce jour montrent qu'avec le dispositif selon l'invention la dissymétrie peut être obtenue au moins de deux façons, comme le montrent les figures 8 et 9, à savoir:
- soit par déplacement de l'axe des lames, c'est-à-dire en décalant simultanément dans un plan horizontal les deux chambres pneumatiques (figure 8);
- soit par abaissement d'une des deux chambres pneumatiques (figure 9).

A la figure 8, on a représenté en trait plein le dispositif selon l'invention dans lequel, comme aux figures précédentes, les lames I₁ et I₂ sont symétriques par rapport à l'élément en feuille S. En agissant sur le support de lames, on peut déplacer l'axe de celles-ci et les faire venir dans la position dissymétrique représentée en trait interrompu en L₁ et L_{Z}; alors que dans le cas de la symétrie, les lames font un même angle a par rapport à l'élément S, dans le cas de la dissymétrie, la lame L₁ forme un angle y et la lame L_{z} un angle β avec l'élément S. β est plus petit que y. La lame L_{z} et plus lissante.

A la figure 9, on a représenté en trait plein les lames 1₄ et 1₃ dans leur position symétrique (même angle a) par rapport à l'élément S. En abaissant le tube pneumatique verticalement d'une distance "ab" de sa position initiale représentée en trait interrompu en C₄ dans la position en trait plein C'₄, on provoque un déplacement consécutif de la lame 1₄ vers sa position en trait interrompu L₄, la lame faisant alors avec l'élément S un angle β inférieur à α.

Ces déplacements de chambres pneumatiques provoquent une augmentation du dépôt de couche du côté où la lame devient plus lissante, c'est-à-dire du côté de la lame L_{z} à la figure 8 et du côté de la lame L₄ à la figure 9.

Ces différentes positions des chambres pneumatiques ont permis de créer des dissymétries relativement importantes (par exemple, dépôt d'une couche de 8 g/m² sur une face, et de 14 g/m² sur l'autre).

Dans le cas où l'organe de pression n'est pas une chambre pneumatique, mais, par exemple, une contre-lame (figures 10 à 13), on obtiendra évidemment les mêmes dissymétries en déplaçant dans les mêmes conditions les positions des lignes d'appui des contre-lames sur les lames de lissage.

Ces réglages peuvent s'effectuer de façon continue, en cours de couchage, sans changer la composition des couches et sans autres modifications du dispositif.

Il existe évidemment d'autres moyens de créer de telles dissymétries, comme, par exemple
- le choix d'une lame plus épaisse donc plus rigide sur une face (dans ce cas, le dépôt diminue par rapport à une lame souple);
- la modification de la formule de couchage sur une des deux faces. Toutefois, il semble que ces deux derniers moyens soient difficilement applicables pour le couchage en continu.

Les figures 10 à 13 représentent un moyen avantageux permettant d'exercer une pression sur la lame de lissage, sur la zone de contact entre cette lame de lissage et le papier. Dans ces formes de réalisation, l'organe de pression est constitué par une contre-lame élastique située à l'extérieur de la lame de lissage, et dont l'extrémité libre est maintenue appliquée élastiquement sur la lame de lissage au point de contact entre ladite lame de lissage et l'élément en feuille. L'extrémité opposée est ancrée dans un support mobile de sorte que, lors de sa mise sous tension, la contre-lame présente une courbure à convexité tournée vers l'élément en feuille. Cette contre-lame peut être réalisée en tout matériau souple approprié: métal, plastique, etc.

La contre-lame peut être disposée soit dans dans le même sens que la lame de lissage correspondante, soit en sens opposé, les points d'ancrage respectifs de la lame de lissage et de la contre-lame étant, dans ce dernier cas, situés de part et d'autre de la zone de contact entre ces deux éléments.

Pour la commodité de la description, on se bornera à décrire ci-après dés formes de réalisation dans lesquelles lame de lissage et contre-lame sont disposées dans le même sens.

Sur la figure 10, une bande de papier 1 défile de bas en haut, dans le sens de la flèche, dans une machine appropriée. Deux lames de lissage 75, 75' maintenues par des supports 73, 73' exercent sur les deux faces de la bande de papier, en un point 91, une pression pour lisser sur chacune des deux faces une couche d'une composition d'enduction. La composition d'enduction est amenée entre la bande de papier et la lame 75, au moyen d'un appareil non représenté tel que ceux décrits dans les exemples précédents. On assure la planéité de l'extrémité libre de la lame 75, 75' (zone de lissage) au moyen d'une contre-lame 83, 83'. De préférence, les lames 83, 83' sont plus courtes que les lames 75, 75' qui sont avantageusement très souples, ce qui assure en outre un effet de lissage plus uniforme sur la largeur de la feuille.

Chaque contre-lame 83 est ancrée dans un support 84. Grâce à des moyens classiques simples non représentés, les supports 84 peuvent être tournés sur eux-mêmes, et déplacés verticalement (y'y) et horizontalement (x'x). Il est ainsi possible de régler la force de pression, en modifiant la courbure de la contre-lame, tout en plaçant le bord libre de la contre-lame au voisinage du bord libre de la lame de lissage.

Sur la figure 11, le dispositif comporte les mêmes éléments que sur la figure 10 et en outre des moyens auxiliaires sous forme de tubes pneumatiques 78, 78', qui peuvent être placés en tout point de la contre-lame, vers le milieu, ou vers le bord libre. On peut alors régler en plus la pression du fluide à l'intérieur du tube pneumatique et la position de ce tube sur la contre-lame.

Le dispositif des figures 12 et 13 comporte tous les éléments du dispositif de la figure 10, et en outre un système de pression constitué par une série de segments ou doigts 85, disposés selon la largeur de la feuille, et qui peuvent être placés de manière à agir sur la contre-lame en tout point situé entre l'extrémité libre de ladite contre-lame et son point d'ancrage. Selon l'invention, ces doigts sont réglables. Ils peuvent être réglés un par un, ou ensemble, manuellement ou automatiquement, par exemple commandés par un dispositif relié à un capteur qui détecte les irrégularités de la couche sur la largeur de la feuille, de façon à modifier la pression exercée par un ou plusieurs doigts, en fonction de la correction à apporter aux défauts détectés à leur niveau.

On peut ainsi régler ponctuellement la pression exercée sur la largeur de la lame de lissage en fonction des conditions particulières d'enduction (irrégularité du support ou du dépôt de couche sur la laize par exemple). On peut également pallier une déformation accidentelle localisée de la lame de lissage sans avoir à changer immédiatement ladite lame.

Les doigts peuvent être montés dans un support 86, qui peut comporter tout les éléments permettant la commande automatique ou manuelle.

Les modes de réalisation de l'organe de pression décrits ci-dessus (figures 10 à 13) sont particulièrement aptes à l'obtention d'une bonne rectitude et d'une grande fiabilité de l'appui sur les lames de lissage. Ils permettent également, en exploitation industrielle, un ajustement aisé et précis de la ligne d'appui, celle-ci étant bien définie et facile à visualiser.

Ils peuvent remplacer les tubes pneumatiques dans tous les exemples décrits plus haut (figures 1 à 9) dans le cas d'une enduction, aussi bien simple-face que double-face.

## Revendications

1. Procédé d'enduction en continu d'un élément en feuille (1, 21), consistant
- à faire défiler en continu de bas en haut l'élément en feuille (1) dans une direction sensiblement verticale, entre au moins deux organes (38) situés de part et d'autre
. dont l'un au moins est constitué par une lame d'étalement (38)
+ appliquée par une extrémité contre une face à enduire de l'élément en feuille,
+ dont l'autre extrémité en est écartée et dirigée par rapport à la première dans la direction inverse à celle du défilement de l'élément en feuille,
. et dont l'autre organe sert de pièce de réaction pour le premier,
- à déposer la composition d'enduction en contact avec ladite face à enduire,
. en amont de la zone d'application de ladite lame d'étalement contre l'élément en feuille,
- et à exercer une force de pression
. sur ladite lame d'étalement
. en direction de la face à enduire de manière à assurer l'étalement de ladite composition d'enduction sur la face à enduire,
ledit procédé étant caractérisé en ce que
- d'une part, on canalise la composition d'enduction sous la forme d'une veine fluide (42)
. dirigée continûment vers le sommet de l'angle (a) formé entre l'élément en feuille (21) et la lame d'étalement (38, 61, 75), par deux parois latérales d'acheminement
. et issue d'un moyen de mise à disposition sous pression (35) de cette composition,
- et, d'autre part, on imprime à la composition d'enduction, par l'intermédiaire dudit moyen de mise à disposition sous pression (35),
. une énergie mécanique totale telle que la veine fluide (42) qu'elle constitue soit acheminée par effet de pression vers ledit sommet de l'angle (a), en un mouvement
de translation continûment orienté suivant une trajectoire se rapprochant progressivement de celle du défilement de l'élément en feuille (21).

2. Procédé selon la revendication 1, caractérisé en ce qu'en outre on soumet ladite lame (38) d'étalement à une force
- distincte de sa force de flexion,
- appliquée en arrière du point de contact entre ladite lame et l'élément en feuille
- et dirigée en direction de ladite face à enduire de l'élément en feuille.

3. Procédé selon l'une quelconque des revendications 1 et 2, caractérisé en ce que l'on dépose la composition en contact avec ladite face à enduire de l'élément en feuille en utilisant un injecteur (52, 66)
- constitué par la convergence des deux dites parois latérales (61, 62) d'acheminement de la veine fluide
- dont l'orifice de sortie est situé au voisinage immédiat de la zone (54) de contact entre l'élément en feuille et la lame de lissage, en amont de cette zone par rapport au sens de défilement de l'élément en feuille (21).

4. Procédé selon les revendications 1 et 2, caractérisé en ce que l'on dépose la composition en contact avec ladite face à enduire de l'élément en feuille en utilisant un injecteur (80) dont la sortie est positionnée à une distance (d) de l'extrémité libre de la lame (75) en contact avec l'élément en feuille qui est égale
- à la somme
. de l'épaisseur (e) de l'injecteur
. et du jeu nécessaire (ε) entre l'injecteur (80) et l'élément en feuille (21), d'une part, et la lame de lissage (75), d'autre part,
- multipliée par la cotangente de l'angle (a) formé par la lame de lissage avec l'élément en feuille.

5. Dispositif d'enduction en continu d'un élément en feuille (21), notamment une feuille de papier, carton, matière plastique ou similaire, à l'aide d'une composition d'enduction, ledit dispositif comportant:
- un système de guidage et de défilement en continu de bas en haut de l'élément en feuille dans une direction sensiblement verticale;
- un moyen pour déposer ladite composition d'enduction
- et deux organes (8, 2, 38) entre lesquels circule l'élément en feuille (21)
. dont l'un au moins (38) est constitué par une lame d'étalement,
+ appliquée par une extrémité contre une face à enduire de l'élément en feuille (21)
+ dont l'autre extrémité en est écartée et dirigée par rapport à la première dans une direction inverse à celle de défilement de l'élément en feuille,
+ et munie éventuellement d'un organe de pression (40, 40a), associé à l'extrémité libre de la lame et exerçant sur celle-ci une poussée dans une direction sensiblement perpendiculaire à l'élément en feuille (21), de telle sorte que ladite extrémité libre soit sensiblement plane, tandis que le reste de la lame présente une courbure à convexité tournée vers l'élément en feuille (21),
ledit dispositif étant caractérisé en ce que son dit moyen, pour déposer ladite composition d'enduction, possède un orifice 181, 53) de sortie formant injecteur (80)
- situé entre les deux extrémités de la lame (38) au voisinage de l'extrémité de celle-ci qui est en contact avec l'élément en feuille (21
- et dirigé vers le sommet de l'angle (a) formé entre l'élément en feuille et la lame.

6. Dispositif selon la revendication 5, destiné à l'enduction d'une seule face de l'élément en feuille (1), caractérisé en ce que ladite lame d'étalement est fixée à un support (4) qui comporte en outre
- un espace intérieur fermé (5) pour la canalisation de la composition d'enduction. dont la convergence constitue au moins un orifice (7)
. avoisinant l'extrémité de la lame (8) fixée au support
. et faisant communiquer ledit espace intérieur avec la région (11) comprise entre la partie de la lame extérieure au support et la partie de l'élément en feuille (1) faisant face à la lame,
- des moyens (6) étant prévus pour assurer sous pression la projection de la composition d'enduction en une veine fluide en mouvement de translation hours dudit espace intérieur (5) du support et dans ladite région ( 1 1 ).

7. Dispositif selon la revendication 5, caractérisé en ce que la lame d'étalement comporte au moins un canal d'alimentation (52) pour la composition d'enduction
- pratiqué dans son épaisseur
- et débouchant par un orifice (53) dans la zone (54) de la lame en contact avec l'élément en feuille (21), ledit canal servant d'injecteur et ladite lame présentant en outre, en aval de l'orifice et dans le sens du défilement de l'élément en feuille, une partie plane (54) s'appliquant sur l'élément en feuille (21) et réalisant le lissage.

8. Dispositif selon la revendication 5, caractérisé en ce que l'injecteur (66) est constitué par un espace ménagé entre deux lames souples (61, 62) superposées, soumises à une tension et sensiblement parallèles qui sont toutes deux ancrées par une extrémité à un support (63) écarté de l'élément en feuille (21) et dont leurs extrémités libres (67, 68) sont appliquées contre l'élément en feuille (21) en ménageant entre elles un intervalle par où la composition d'enduction acheminée à l'intérieur de l'espace entre les deux lames est appliquée contre l'élément en feuille (21), la lame située en aval, dans le sens de défilement de l'élément en feuille, constituant la lame de lissage du dispositif.

9. Dispositif selon la revendication 5, caractérisé en ce que l'injecteur (80) de composition d'enduction est logé dans l'angle (a) formé entre l'élément en feuille et la lame de lissage, l'orifice de sortie dudit injecteur étant situé à une distance (d) du bord libre de la lame d'étalement qui est égale
- à la somme
. de l'épaisseur (e) de l'injecteur (80)
. et du jeu nécessaire (ε) entre l'injecteur (80) et l'élément en feuille (21), d'une part, et la lame (75), d'autre part,
- multipliée par la cotangente de l'angle (a) apparent formé par la lame et l'élément en feuille.

10. Dispositif selon l'une des revendications 5 à 9, caractérisé en ce que l'organe de pression sur la lame (38) d'étalement est constitué par un tube souple (40) rempli d'un fluide sous pression.

1 1. Dispositif selon l'une des revendications 5 à 9, caractérisé en ce que l'organe de pression est constitué par une contre-lame élastique (83), distincte de la lame de lissage et située à l'extérieur de ladite lame (75) de lissage par rapport à l'élément en feuille (1) et dont l'extrémité libre exerce, sur la lame de lissage, au niveau de la zone de contact entre ladite lame et l'élément en feuille, une pression constituée par la force de flexion élastique de ladite contre-lame.

12. Dispositif selon la revendication 11, caractérisé en ce que la flexion de ladite contre-lame est provoquée par le déplacement du point d'ancrage de ladite contre-lame (83) par rapport à l'élément en feuille et/ou sa rotation sur l'axe dudit point d'ancrage.

13. Dispositif selon la revendication 1 1, caractérisé en ce que la flexion de la contre-lame est provoquée par un tube pneumatique (78) qui appuie sur ladite contre-lame (83) en un point situé entre le point d'ancrage et l'extrémité libre de ladite contre-lame (83).

14. Dispositif selon la revendication 1 1, caractérisé en ce que la flexion de la contre-lame est provoquée par une série de segments ou doigts réglables (85) disposés suivant la largeur de la lame de lissage, lesdits segments ou doigts agissant sur ladite contre-lame (83) suivant une ligne parallèle à son extrémité libre et située entre ladite extrémité libre et le point d'ancrage de la contre-lame.

1 5. Dispositif selon les revendications 5 à 14, destiné à l'enduction simultanée des deux faces d'un élément en feuille, caractérisé en ce qu'il comporte deux dispositifs identiques (75, 75') disposés symétriquement par rapport à l'élément en feuille (1 ).

16. Dispositif selon les revendications 5 à 14 destiné à l'enduction simultanée des deux faces d'un élément en feuille, caractérisé en ce qu'il comporte deux dispositifs identiques IL3. L4) situés de part et d'autre de l'élément en feuille (S), les extrémités libres des lames de lissage étant situées au même niveau par rapport à l'élément en feuille, cependant que les lignes d'appui des organes de pression sont légèrement décalées le long de l'élément en feuille et d'un côté par rapport à l'autre, afin d'obtenir des caractéristiques d'enduction dissymétriques sur les deux faces de l'élément en feuille.

## Patentansprüche

1. Verfahren zum kontinuierlichen Überziehen eines blatt- oder bogenartigen Elementes (1, 21) bei welchem
- das blatt- oder bogenartige Element (1) von unten nach oben in einer im wesentlichen vertikalen Richtung kontinuierlich zwischen wenigstens zwei beiderseits des blatt- oder bogenartigen Elementes angeordnete Organe (38) geführt wird, von denen wenigstens eines durch ein Streichblatt (38) dargestellt ist, das an einem Ende gegen eine zu überziehende Fläche des blatt- oder bogenartigen Elementes angelegt ist und dessen anderes Ende von diesem Element in einem Abstand liegt und mit Bezug auf das erste Ende in eine Richtung gerichtet ist, die zu der Richtung der Bewegung des blatt- oder bogenartigen Elementes umgekehrt ist, und von denen das andere Organ als Reaktionsteil für das erste Organ bildet,
- die Überzugszusammensetzung mit der zu überziehenden Fläche in Berührung gebracht wird, und zwar stromauf der Zone, in welcher das Streichblatt gegen das blatt-oder bogenartige Element angelegt ist, und bei welchem
- eine Drückkraft auf das Streichblatt ausgeübt wird in Richtung gegen die zu überziehende Fläche derart, daß das Verstreichen der genannten Überzugszusammensetzung auf der zu überziehenden Fläche gewährleistet ist,
dadurch gekennzeichnet, daß man
- einerseits die Überzugszusammensetzung in Form eines Stromfadens (42) kanalisiert, der kontinuierlich gegen die Spitze des Winkels (a), der zwischen dem blatt- oder bogenartigen Element (21) und dem Streichblatt (38, 61, 75) gebildet ist, durch zwei seitliche Leitwände gerichtet ist und aus einer Einrichtung (35) austritt, welche diese Zusammensetzung unter Druck zur Verfügung stellt, und
- andererseits der Überzugszusammensetzung mittels der genannten Einrichtung (35), welche die Zusammensetzung unter Druck zur Verfügung stellt, eine mechanische Gesamtenergie erteilt derart, daß der Stromfaden (42), den die Zusammensetzung bildet, durch Druckeinwirkung in Richtung gegen die Spitz des Winkels (a) vorbewegt wird in einer kontinuierlichen Translationsbewegung, die entlang einer Bewegungsbahn orientiert ist, die sich der Bewegungsbahn des blatt- oder bogenartigen Elementes (21) zunehmend annähert.

2. Verfahren nach Anspruch 1, dadurch gekennzeichnet, daß man weiterhin das Streichblatt (38) einer Kraft unterwirft, die von seiner Biegekraft verschieden ist, hinter der Stelle der Berührung zwischen dem Streichblatt und dem blatt- oder bogenartigen Element angelegt und in Richtung gegen die zu überziehende Fläche des blatt- oder bogenartigen Elementes gerichtet ist.

3. Verfahren nach einem der Ansprüche 1 und 2, dadurch gekennzeichnet, daß die Zusammensetzung mit der zu überziehenden Fläche des blatt- oder bogenartigen Elementes in Berührung gebracht wird unter Verwendung eines Injektors (52, 66), der durch die Konvergenz der beiden genannten seitlichen Leitwände (61, 62) des Stromfadens gebildet ist und dessen Austrittsöffnung in unmittelbarer Nähe der Zone (54) der Berührung zwischen dem blatt- oder bogenartigen Element und dem Streichblatt mit Bezug auf die Bewegungsrichtung des blatt- bzw. bogenartigen Elementes (21) stromauf dieser Zone angeordnet ist.

4. Verfahren nach den Ansprüchen 1 und 2, dadurch gekennzeichnet, daß die Zusammensetzung mit der zu überziehenden Fläche des blatt- oder bogenartigen Elementes in Berührung gebracht wird unter Verwendung eines Injektors (80), dessen Austritt von dem freien Ende des Streichblattes (75), welches sich mit dem blatt- oder bogenartigen Element in Berührung befindet, in einem Abstand (d) liegt, der gebildet ist durch die Summe aus der Dicke (e) des Injektors und aus dem erforderlichen Spiel (e) zwischen dem Injektor (80) und dem blatt-oder bogenartigen Element (21) einerseits, und dem Streichblatt (75) andererseits, multipliziert mit dem Kotangens des Winkels (a), der von dem Streichblatt mit dem blatt- oder bogenartigen Element gebildet ist.

5. Vorrichtung zum kontinuierlichen Überziehen eines blatt- oder bogenartigen Elementes (21, insbesondere eines Blattes oder Bogens aus Papier, Pappe, Kunststoffmaterial oder aus einem ähnlichen Material mit Hilfe einer Überzugszusammensetzung, mit
- einer Einrichtung zum kontinuierlichen Führen und Bewegen des blatt- oder bogenartigen Elementes von unten nach oben in einer im wesentlichen vertikalen Richtung,
- einer Einrichtung, mit welcher die Überzugszusammensetzung zur Verfügung gestellt wird,
- und mit zwei Organen (8, 2. 38), zwischen denen das blatt- oder bogenartige Element (21) läuft, von denen wenigstens eines (38) durch ein Streichblatt gebildet ist, das an einem Ende gegen eine zu überziehende Fläche des blatt- oder bogenartigen Elementes (21) angelegt ist und dessen anderes Ende sich in einem Abstand von diesem befindet und mit Bezug auf das erste Ende in eine Richtung gerichtet ist. die zu der Richtung der Bewegung des blatt-oder bogenartigen Elementes umgekehrt ist, wobei das Streichblatt gegebenenfalls mit einem Drückorgan (40, 40a) versehen ist, welches dem freien Ende des Streichblattes zugeordnet ist und auf dieses eine Schubkraft in einer Richtung im wesentlichen rechtwinklig zu dem blatt- oder bogenartigen Element (21) ausübt derart, daß das freie Ende im wesentlichen eben ist, während der übrige Teil des Streichblattes eine Krümmung darbietet, deren Konvexität in Richtung gegen das blatt-oder bogenartige Element (21) gerichtet ist. dadurch gekennzeichnet, daß die Einrichtung, welche die Überzugszusammensetzung zur Verfügung stellt, eine Austrittsöffnung (81, 53) besitzt, die einen Injektor (80) bildet, der zwischen den beiden Enden des Streichblattes (38) nahe demjenigen Ende des Streichblattes, weiches sich mit dem blatt- oder bogenartigen Element (21) in Berührung befindet, angeordnet und in Richtung gegen die Spitze des Winkels (a) gerichtet ist, der zwischen den blatt- oder bogenartigen Element und dem Streichblatt gebildet ist.

6. Vorrichtung nach Anspruch 5, die dazu bestimmt ist, eine einzige Fläche des blatt- oder bogenartigen Elementes (1) zu überziehen, dadurch gekennzeichnet, daß das Streichblatt an einem Träger (4) befestigt ist, der außerdem einen geschlossenen Innenraum (5) für die Kanalisierung der Überzugszusammensetzung aufweist, dessen Konvergenz wenigstens eine Öffnung (7) darstellt, die nahe demjenigen Ende des Streichblattes (8) liegt, welches an dem Träger befestigt ist, und die den genannten Innenraum mit dem Bereich (11) zwischen dem auf der Außenseite des Trägers liegenden Teil des Streichblattes und dem Streichblatt zugewandten Teil des blatt- oder bogenartigen Elementes (1) liegt, und daß eine Einrichtung (6) vorgesehen ist, um zu gewährleisten, daß die Überzugszusammensetzung unter Druck in Form eines Stromfadens gespritzt wird, der sich außerhalb des Innenraums (5) des Trägers und in dem genannten Bereich (11) translatorisch bewegt.

7. Vorrichtung nach Anspruch 5, dadurch gekennzeichnet, daß das Streichblatt wenigstens einen Zuführkanal (52) für die Überzugszusammensetzung aufweist, der in seiner Dicke gebildet ist und über eine Öffnung (53) in der Zone (54) des Streichblattes mündet, die sich mit dem blatt- oder bogenartigen Element (21) in Berührung befindet, und daß der Kanal als Injektor dient und das Streichblatt weiterhin stromab der Öffnung und in Richtung der Bewegung des blatt- oder bogenartigen Elementes einen ebenen Teil (54) aufweist, der sich gegen das blatt- oder bogenartige Element (21) legt und das Streichen ausführt.

8. Vorrichtung nach Anspruch 5, dadurch gekennzeichnet, daß der Injektor (66) gebildet ist durch einen Raum zwischen zwei übereinander angeordneten biegsamen Blättern (61, 62), die einer Spannung unterworfen und im wesentlichen parallel zueinander angeordnet sind und die beide an einem Ende an einem Träger (63) verankert sind, der sich von dem blatt- oder bogenartigen Element (21) in einem Abstand befindet, und deren freie Enden (67, 68) gegen das blatt- oder bogenartige Element (21) angelegt sind, indem sie zwischen sich einen Zwischenraum bilden, durch welchen hindurch die im Inneren des Raumes zwischen den beiden Blättern vorbewegte Überzugszusammensetzung gegen das blatt- oder bogenartige Element (21) gebracht wird, und daß das in Richtung der Bewegung des blatt-oder bogenartigen Elementes stromabwärtige Blatt das Streichblatt der Vorrichtung darstellt.

9. Vorrichtung nach Anspruch 5, dadurch gekennzeichnet, daß der Injektor (80) für die Uberzugszusammensetzung in dem Winkel (a). der zwischen dem blatt- oder bogenartigen Element und dem Streichblatt gebildet ist, angeordnet ist, und daß die Austrittsöffnung des Injektors von dem freien Rand des Streichblattes in einem Abstand (d) angeordnet ist, der gleich ist der Summe aus der Dicke (e) des Injektors (80) und dem erforderlichen Spiel (e) dem Injektor (80) und dem blatt- oder bogenartigen Element (21) einerseits und dem Streichblatt (75) andererseits, multipliziert mit dem Kotangens des scheinbaren Winkels (a), der von dem Streichblatt und dem blatt- oder bogenartigen Element gebildet ist.

10. Vorrichtung nach einem der Ansprüche 5 bis 9, dadurch gekennzeichnet, daß das auf das Streichblatt (38) Druck ausübende Organ ein mit Druckmittel gefülltes biegsames Rohr (40) aufweist.

11. Vorrichtung nach einem der Ansprüche 5 bis 9, dadurch gekennzeichnet, daß das Drückorgan durch ein elastisches Gegenblatt (83) gebildet ist, welches von dem Streichblatt verschieden oder getrennt ist, mit Bezug auf das blatt- oder bogenartige Element (1) auf der Außenseite des Streichblattes (75) angeordnet ist, und dessen freies Ende auf das Streichblatt in der Höhe der Zone der Berührung zwischen dem Streichblatt und dem blatt- oder bogenartigen Element einen Druck ausübt, der durch die elastische Biegekraft des Gegenblattes dargestellt ist.

12. Vorrichtung nach Anspruch 11, dadurch gekennzeichnet, daß die Biegung des Gegenblattes hervorgerufen ist durch Verschiebung der Stelle der Verankerung des Gegenblattes (83) mit Bezug auf das blatt- oder bogenartige Element und/oder durch seine Drehung auf der Achse der Verankerungsstelle.

13. Vorrichtung nach Anspruch 1 1, dadurch gekennzeichnet, daß die Beigung des Gegenblattes hervorgerufen ist durch ein Luftrohr (78), welches sich an dem Gegenblatt (83) an einer Stelle abstützt, die zwischen der Verankerungsstelle und dem freien Ende des Gegenblattes (83) liegt.

14. Vorrichtung nach Anspruch 1 1, dadurch gekennzeichnet, daß die Biegung des Gegenblattes hervorgerufen ist durch eine Reihe von einstellbaren Segmenten oder Fingern (85), die entlang der Breite des Streichblattes angeordnet sind und die auf das Gegenblatt (83) entlang einer Linie einwirken, die zu dem freien Ende des Gegenblattes parallel verläuft und zwischen diesem freien Ende und der Verankerungsstelle des Gegenblattes liegt.

15. Vorrichtung nach den Ansprüchen 5 bis 14, wobei die Vorrichtung bestimmt ist zum gleichzeitigen Überziehen der beiden Flächen eines blatt- oder bogenartigen Elementes, dadurch gekennzeichnet, daß sie zwei identische Vorrichtungen (75, 75') aufweist, die mit Bezug auf das blatt- oder bogenartige Element (1) symmetrisch angeordnet sind.

16. Vorrichtung nach den Ansprüchen 5 bis 14, wobei die Vorrichtung dazu bestimmt ist, die beiden Flächen eines blatt- oder bogenartigen Elementes gleichzeitig zu überziehen, dadurch gekennzeichnet, daß sie zwei identische Vorrichtungen (L3, L4) aufweist, die beiderseits des blatt- oder bogenartigen Elementes (S) angeordnet sind, und daß die freien Enden der Streichblätter mit Bezug auf das blatt- oder bogenartige Element auf dem gleichen Niveau angeordnet sind, während die Abstützlinien der Drückorgane entlang des blatt- oder bogenartigen Elementes auf einer Seite mit Bezug auf die andere Seite geringfügig versetzt sind, um auf den beiden Flächen des blatt- oder bogenartigen Elementes die Charakteristiken asymmetrischer Überzüge zu erhalten.

## Claims

1. Process for continuously coating a web (1, 21) consisting in:
- continuously moving said web (1) from bottom to top in a substantially vertical direction, between at least two means (38) located on each side of the web,
. at least one of the said means being formed by an spreading blade (38)
+ applied by one end against one side of the web to be coated,
+ the other end being spaced apart from bhe web and directed in regards to the first in an opposite direction to the running direction of the web,
. the other means acting as reaction element for the first,
- placing the coating composition into contact with the said surface to be coated,
. upstream of the zone of contact of the said spreading blade against the web,
- and exerting pressure,
. on the said spreading blade,
. in direction of the side to be coated to ensure spreading of the said coating composition on the side to be coated,
the said process being characterized by the fact that
- on one hand, the coating composition is directed as a stream (42),
. continuously directed towards the top of the angle (a) formed by the web (21) and the blade (38, 61, 75), by the lateral walls,
. and fed from a delivery means under pressure (35) of this composition,
- and on the other hand, the coating composition received from the means under pressure (35)
. a total mechanical energy, as such as the stream (42) is directed by the effect of the pressure towards the apex of the angle (a), into a translation movement continuously oriented in a direction progressively closed to the direction of the web (21).

2. Process according to claim 1, characterized by the fact that the said spreading blade (38) is submitted to a force which is:
- different from its own flexion force,
- applied on the back of the contact point between the blade and the web,
- and directed towards the side of the web to be coated.

3. Process according to any of claims 1 and 2, characterized by the fact that the delivery of the coating composition is achieved by use of an injector (52, 66)
- made by the convergence of the said lateral conducting walls (61, 62) of the stream.
- the outlet orifice of which being located in the vicinity of the contact zone (54) between the web and the smoothing blade, upstream of this zone in regards to the running direction of the web (21).

4. Process according to any claims 1 and 2, characterized by the fact that the depositing of the composition in contact with the face of the web to be coated is provided by using an injector (80) the outlet of which being located to a distance (d) from the free end of the blade (75) in contact with the web which is equal:
- to the sum
. of the thickness (e) of the injector,
. and of the clearances (_{E}) between said injector (80) and the web (21) at one side, and the smoothing blade (75) at a second side,
- multiplied by the cotangent of the angle (a) formed by said smoothing blade and said web.

5. Device for continuously coating a web, namely a paper, cardboard, plastic sheet material or similar, with a coating composition, the said device comprising:
- a guiding and continuous running means from bottom to top of the web in a substantially vertical direction,
- a means for depositing said composition,
- and two means (8, 2, 38) between which runs the web (21),
. at least one being formed by a spreading blade,
+ applied by one end against one side of the web (21) to be coated,
+ the other end being spaced apart from the web and directed in regards to the first in an opposite direction of the running direction of the web,
+ and eventually provided with a pressure means (40, 40a) associated with the free end of the blade and applying on it a pressure in a direction substantially perpendicular to the web (21), in order that the said free end is substantially plane, as the other part of the blade has a curvature whose convexity is directed towards the web (21),
the said device being characterized by the fact that the means for depositing said composition comprises an outlet (81, 53) forming injector (80),
. located between the two ends of the blade (38) in the vicinity of this one which is in contact with the web (21),
. and directed towards the apex (a) formed by the web and the blade.

6. Device according to claim 5 for coating only one side of a web (1 ), characterized by the fact that the said spreading blade is fixed to a support (4) which further comprises:
- an internal closed space (5) for canalyzing the coating composition, whose convergency forms at least one orifice (7),
. adjacent to the end of the blade (8) fixed to the support,
. and communicating the said internal space with the area (11) located between the part of the blade external to the support and the part of the web (1) in front of the blade,
- means (6) provided in order to inject under pressure the coating composition in a stream movement out of the said internal space (5) of the support and into the said area (11).

7. Device according to claim 5. characterized by the fact that the spreading blade comprises at least one delivery channel (52) for the coating composition,
- bored into its 'thickness,
- and opened by a outlet (53) into the zone (54) of the blade in contact with the web (21), ), the said channel acting as injector, the said blade comprising, downstream of the outlet and in the running direction of the web, a plane portion (54) applied unto the web and smoothing the coating.

8. Device according to claim 5, characterized by the fact that the injector (66) is formed by a space between two flexible blades (61, 62) superposed, subjected to a tension and substantially parallel which are both. attached by one end to an holder (63) spaced apart from the web (21), whose free ends (67, 68) are applied against the web (21) by forming between them a space where the coating composition coming from the internal space between both blades is applied against the web (21), the blade located downstream in the running direction of the web, forming the smoothing blade of the device.

9. Device according to claim 5, characterized by the fact that the injector (80) of the coating composition is located in the angle (a) formed by the web and the smoothing blade, the outlet orifice of the said injector being posi- tionned at a distance (d) from the free edge of the spreading blade which is equal
- to the sum
. of the thickness (e) of the injector (80),
. and of the clearance (e) between the injector (80) and the web (21) at one hand, and the blade (75) at a second hand,
- multiplied by the cotangent of the apparent angle (a) formed by the blade and the web.

10. Device according to any claims 5 to 9, characterized by the fact that the pressure element on the spreading blade (38) comprises a flexible tube (40) filled in with a fluid under pressure.

11. Device according to any claims 5 to 9, characterized by the fact that the pressure element comprises a flexible counter-blade (83), different from the smoothing blade and located outside of the said smoothing blade (75) in regard to the web (1). the free end of which being exerting on the smoothing blade, near the contact zone between the blade and the web, a pressure consisting of the elastic flexion force of the counter-blade.

12. Device according to claim 1 1, characterized by the fact that the flexion of the counter-blade is provided by moving the fixing point of the said counter-blade (83) with respect to the web and/or by pivoting around the axis of the said fixing point.

13. Device according to claim 11, characterized by the fact that the flexion of the counter-blade is provided by a pneumatic tube (78) which exerts a pressure on the said counter-blade (83) in a point located between the fixing point and the free end of said counter blade (83).

14. Device according to claim 11, characterized by the fact that the flexion of the counter-blade is provided by a plurality of adjustable segments or fingers (85) posi- tionned in the width of the smoothing blade, the said fingers acting on the said counter-blade (83) following a line paralleJ to its free end and located between said free end and fixing point of said counter-blade.

15. Device according to claims 5 to 14, for simultaneous coating of both sides of a web, characterized by the fact that it comprises two identical assemblies (75, 75') positioned symetrically with respect to the web (1).

16. Device according to claims 5 to 14 for simultaneous coating of both sides of a web, characterized by the fact that it comprises two identical assemblies (L₃, L₄) located on each side of the web (S), the free ends of the smoothing blades being located at the same level with respect to the web, while the support lines of the pressure means being slightly displaced along the web and of one side with respect to the other, in order to achieve disymmetrical coating characteristics on respective sides of the web.
